# EUROPÄISCHE PATENTSCHRIFT

(11) **EP 0 313 864 B1**
(45) Veröffentlichungstag und Bekanntmachung des Hinweises auf die Patenterteilung: **03.03.1993**
(21) Anmeldenummer: 88116263.0
(22) Anmeldetag: 30.09.1988
(51) Int. Cl.: E05B 27/06

(54) **Schliesszylinder mit Stiftzuhaltungen**
Cylinder lock with tumbler pins
Serrure cylindrique à goupilles

(30) Priorität: 26.10.1987 DE 3736129
(43) Veröffentlichungstag der Anmeldung: 03.05.1989
(73) Patentinhaber: JULIUS NIEDERDRENK KG, 42553 Velbert (DE)
(72) Erfinder: Möllenkamp, Siegfried, D-5620 Velbert 1 (DE)
(74) Vertreter: Beyer, Rudi

(56) Entgegenhaltungen:
- AT-A- 350 933
- AT-A- 357 429
- AT-A- 362 673
- DE-A- 1 260 340
- DE-C- 3 032 203

## Beschreibung

Die Erfindung betrifft einen Schließzylinder mit Stiftzuhaltungen mit einem Zylindergehäuse, in dem ein im Querschnitt kreisrunder Kern mit Längsrippenprofil im Schlüsselkanal für einen Längsrippenprofilflachschlüssel mit an der Schmalseite vorgesehene Einschnitte drehbar gelagert ist, und mit in Kernlängsachsrichtung hintereinander liegenden jeweils aus einem Gehäusestift und einem Kernstift bestehenden Stiftpaaren, wobei die Gehäusestifte federbelastet sind, und wobei die Paare von Kern- und Gehäusestiften von der Schlüsselschmalseite steuerbar sind, und darüber hinaus mit wenigstens einer radial angeordneten schlüsselbreitseitig gesteuerten Zuhaltung, die im Winkel zu den von der Schlüsselschmalseite gesteuerten Stiften angeordnet ist und die aus einem Kernstift und einem Gehäusestift mit Federelement besteht, wobei der Längsrippenprofilflachschlüsselrücken an der Kernmantelfläche tangiert und wobei der Zylinderkern nach einem unbefugtem Schlüsselzuhaltungsabgleich und einer Anfangsdrehung automatisch durch Gehäusestifteingriff in eine unzureichend überbrückte Kernbohrung blockierbar ist.

Ein Schließzylinder mit Stiftzuhaltungen gemäß der vorausgesetzten Gattung ist durch die DE-OS 20 03 059 vorbekannt. Diese Bauart baut relativ raumaufwendig.

Ein weiterer Nachteil ist darin zu sehen, daß sich dieser Schließzylinder relativ einfach von Unbefugten öffnen läßt. Insbesondere sind keine Maßnahmen gegen das Hobbsche Öffnungsverfahren erkennbar.

Durch die DE-PS 30 32 203 ist ein Schließzylinder mit Wendeflachschlüssel ohne Einschnitte vorbekannt, der ebenfalls relativ groß baut.

Durch die DE-OS 36 09 473 ist ein Schließzylinder vorbekannt, der relativ aufwendig mit Stiften und Klinkengesperren im Zylinderkern arbeitet. Dadurch ergibt sich ein Kern von relativ großem Außendurchmesser, der in erster Linie auf Hahn-Profile abgestellt ist.

Aus der DE-AS 12 60 340 ist ein Drehzylinderschloß mit Hahn-Profil vorbekannt, bei welchem beidseitig des Schlüsselkanals unter Schwerkraft verschiebbare Sperrglieder vorgesehen sind, die in Aussparungen der Schlüsselschmalseiten unter dem Einfluß der Schwerkraft einzutauchen vermögen. Der Inhaber dieser DE-AS beschreibt in der DE-OS 20 03 059 selbst (S. 2, letzter Abs.), daß die Sperrstifte nur durch Schwerkraft das Bestreben haben, in ihre tiefste Stellung im Stiftkanal zu rutschen. Die schräge Anordnung der Stiftzylinderkanäle bringe jedoch Nachteile mit sich. Diese Nachteile beruhten darauf, daß Versatzkräfte zwischen den Sperrstiften und dem Flachschlüssel auftreten könnten, die umso größer seien, je spitzer der Winkel zwischen der Schlüsselflachebene und den Sperrstiften sei. Diese Erscheinung habe ihre Ursache darin, daß die in Richtung des Schlüsselschlitzes zum Einschieben oder Herausziehen des Flachschlüssels aufgewendete Kraft teilweise durch die Randflächen durch die seitlichen Einsenkungen und die daran angepaßten Enden der Sperrstifte in eine Richtung umgelenkt werde, die rechtwinklig zur Schlüsselschlitzebene liege. Die so entstandene Kraftkomponente bewirke die Verschiebung der Sperrstifte im Stiftkanal. Sie werde umso weniger ausgenutzt, je größer der Winkel zwischen dieser Kraftkomponente und dem betreffenden Stiftkanal sei.

Aus der AT-A-357 429 ist ein Schließzylinder mit Stiftzuhaltungen und Flachschlüssel vorbekannt, wobei den beiden Flachseiten des Schlüssels je zwei in Achsrichtung des Kerns verlaufende Zuhaltungsreihen zugeordnet sind, von denen mindestens je eine Zuhaltungsreihe in einer Ebene liegt, die gegenüber der zugehörigen wirksamen Seitenfläche des eingesteckten Flachschlüssels geneigt ist, und wobei der Schlüssel an seinen beiden Flachseiten mit je zwei Vertiefungsreihen für die zugehörigen Seitenzuhaltungsreihen versehen ist. Mindestens eine der beiden Schmalseiten des Flachschlüssels ist mindestens einer in Achsrichtung des Kerns verlaufende Reihe zweiteiliger, jeweils aus Zuhaltungsstift und Gegenzuhaltung bestehender Kantenzuhaltungen zugeordnet, wobei der Flachschlüssel an mindestens einer Schmalseite wenigstens eine in Schlüssellängsrichtung verlaufende Reihe Vertiefungen für die Kantenzuhaltungen aufweist. Der vom Kern begrenzte Schlüsselkanal des Schloßes ist fensterartig ausgebildet, wobei jeder der beiden Schmalseiten des Flachschlüssels je eine Kantenzuhaltungsreihe zugeordnet ist. Der Flachschlüssel ist an jeder Schmalseite mit einer Reihe von Vertiefungen für die Zuhaltungen der zugehörigen Kantenzuhaltungsreihe versehen. Die Zuhaltungen der beiden Kantenzuhaltungsreihen liegen in je einer gemeinsamen Zuhaltungsebene, wobei die beiden Ebenen mit der Längsmittelebene des eingesteckten Flachschlüssels zusammenfallen, wobei am Flachschlüssel die Mittelebenen der Vertiefungen der beiden Vertiefungsreihen für die Kantenzuhaltungen mit der Längsmittelebene des Flachschlüssels zusammenfallen. Der Schmalseite des Flachschlüssels sind zwei Reihen Kantenzuhaltungen zugeordnet, wobei die Zuhaltungen dieser beiden Reihen in zwei Zuhaltungsebenen liegen, die gegenüber in Längsrichtung des Schlüsselquerschnittes verlaufenden Längsmittelebenen des eingesteckten Flachschlüssels in entgegengesetzten Richtungen geneigt sind, wobei der Flachschlüssel an der betreffenden Schmalseite mit zwei Reihen Vertiefungen für die Zuhaltungen je einer der beiden Kantenzuhaltungsreihen versehen ist und die in Schlüssellängsrichtung verlaufenden Mittelebenen der Vertiefungen dieser beiden Vertiefungsreihen entsprechend der Neigung der Zuhaltungsebenen der beiden Kantenzuhaltungsreihen in reihenweise entgegengesetzten Richtungen gegenüber der Längsmittelebene des Flachschlüssels geneigt sind.

Schlösser gemäß der AT-A-357 429 werden auch als Schließzylinder mit Wendeschlüssel bezeichnet. Ein derartiger "Wendeschlüssel" besitzt zwei Rücken. Außerdem besitzt ein solcher Wendeschlüssel keine Einschnitte, also keine Tiefenvariationen. Allerdings können bei einem Wendeschlüssel an einer Schmalseite Sackbohrungen vorgesehen sein, die nur einige wenige zehntel Millimeter tief sind. Die Variationsmöglichkeit ist demgemäß relativ gering. Bei einem Stiftzylinderschloß mit Wendeschlüssel gemäß der AT-A-357 429 werden nur fünfzig Prozent der Vertiefungen für den konkreten Einsatzfall verwendet, da ein Wendeschlüssel jeweils um einhundertachzig Grad versetzt (gedreht) in den Schlüsselkanal eingeführt werden muß. Deshalb sind die Bohrungen immer die gleichen, das heißt je nach Einstecken des Schlüssels gelangt die eine Bohrungsreihe oder die andere Bohrungsreihe zum Einsatz. Die gegenüberliegende Bohrungsreihe kommt dabei nicht zum Einsatz und trägt deshalb nich zur Erhöhung der Schließsicherheit bei.

Ein Wendeschlüssel wird im Gegensatz zu einem Längsrippenprofilflachschlüssel an den Außenflächen geführt. Der Wendeschlüssel stützt sich demgemäß an seinen Seiten ab. Er kann daher leicht nachgearbeitet werden.

Ein Längsrippenprofilflachschlüssel muß im Profil eingespannt und nachgearbeitet werden, damit er überhaupt paßt.

Die DE-A 15 53 529 zeigt einen Schließzylinder mit Stiftzuhaltungen mit einem Zylindergehäuse, in dem ein im Querschnitt kreisrunder Kern mit Längsrippenprofil im Schlüsselkanal für einen Längsrippenprofilflachschlüssel mit an der Schmalseite vorgesehenen, variierbaren Einschnitten drehbar gelagert ist, und mit in Kernlängsachsrichtung hintereinander liegenden jeweils aus einem Gehäusestift und einem Kernstift bestehenden Paaren von Stiften, wobei die Gehäusestifte federbelastet sind, und wobei die Paare von Kern- und Gehäusestiften von der Schlüsselschmalseite steuerbar sind, und darüber hinaus mit wenigstens einer radialangeordneten schlüsselbreitseitig gesteuerten Zuhaltung, die im Winkel zu den von der Schlüsselschmalseite gesteuerten Stiften angeordnet ist und die aus einem Kernstift und einem Gehäusestift mit Federelement besteht, wobei der Längsrippenprofilflachschlüsselrücken an der Kernmantelfläche tangiert und wobei der Zylinderkern nach unbefugtem Schlüsselzuhaltungsabgleich und einer Anfangsdrehung automatisch durch Gehäusestifteingriff in eine unzureichend überbrückte Kernbohrung blockierbar ist. Die Schließsicherheit ist bei diesem Schließzylinder nicht zufriedenstellend. Nachschlüssel können mit relativ großen Profiltoleranzen gefertigt werden, da der Schlüssel am Schlüsselrücken seine Abstützung und Führung erhält. Dadurch läßt sich ein solcher Schließzylinder relativ leicht von Unbefugten öffnen.

Der Erfindung liegt die Aufgabe zugrunde, ein Stiftzylinderschloß nach dem Gattungsbegriff des Patentanspruches 1 mit erhöhter Aussperrsicherheit (Grad der Erschwerung eines Zylinderschlosses gewaltlos ohne Schlüssel und ohne Kenntnis des Originalschlüssels mit geeigneten Hilfsmitteln zu betätigen) bereitzustellen. Des weiteren soll die Einbruchhemmung wesentlich heraufgesetzt werden. Darunter wird der Grad der Erschwerung verstanden, ein Stifzylinderschloß zu überwinden. Außerdem soll auch die Nachschließsicherheit erhöht werden, worunter der Grad der Erschwerung verstanden wird, mit einem anderen als dem dazu bestimmten Schlüssel zu schließen. Es sollen außerdem die Schließvariationen erhöht werden, worunter die Anzahl der verschiedenen Schließungen je Profil verstanden wird. Darüber hinaus soll auch die Schlüsselkopierbarkeit erschwert werden, worunter verstanden wird, eine Schlüsselkopie ohne vorliegenden Originalschlüssel anzufertigen. Schließlich soll der Stufensprung verbessert werden. Darunter wird die kleinste Längendifferenz verstanden, um welche sich die Stifzylinder vorgesehenen Stufen der Stiftzuhaltung und der Schlüsseleinschnitte, /-senkungen voneinander unterscheiden. Diese sollen so eingestellt werden, daß bei mehreren, im Zylindergehäuse in Reihen angeordnete Bohrungen mit abgefederten Gehäusestiften, der richtige Schlüssel bei einer Kerndrehung nur in der Einsteckstellung auch wieder abgezogen werden kann, oder aber wenn nicht mit dem Original-Schlüssel hantiert wurde, der Zylinderkern nach einer gelungenen Verdrehung von ca. 45 Grad oder 90 Grad oder 180 Grad oder 270 Grad oder 315 Grad wieder verriegelt und anschließend der falsche Schlüssel nicht mehr aus dem Schlüsselkanal herausgezogen werden kann. Außerdem soll ein erfindungsgemäß angestrebter Schließzylinder mit geringen Bauabmessungen ausführbar sein.

Ausgehend von einem Schließzylinder der vorausgesetzten Art wird diese Aufgabe durch die kennzeichnenden Merkmale des **Patentanspruches 1** gelöst.

Dadurch, daß über den Umfang des Gehäuses gesehen in einem gewissen Winkelabstand zu den Kernstiften im Gehäuse Bohrungen angeordnet sind, in denen gegen die Rückstellkraft von Zuhaltungsfedern als Druckfedern längsverschieblich Gehäusestifte lagern, die derart angeordnet sind, daß sie durch die betreffende Druckfeder in Richtung auf die Oberfläche des Kernes belastet sind, weist ein erfindungsgemäßes "Stiftzylinderschloß" zunächst "Schikanen" auf, die von außen nicht erkennbar sind. Nach einem unbefugten Öffnen der Verrigelung für den Zylinderkern und nach einer gewissen Drehung rasten diese formmäßig in die abgestimmten Zylinderkernstiftbohrungen bzw. in die dem Schlüsselrücken zugeordneten Sackbohrungen für Gehäusestifte im Zylinderkern ein, so daß diese Verriegelungen erneut überwunden werden müßten, um den Kern weiterdrehen zu können. Auf diese Weise läßt sich ein erfindungsgemäßes Stiftzuhaltungsschloß mit mehreren solcher zusätzlichen "Schikanen", über den Umfang gesehen z. B. drei oder mehr "Schikanen", ausrüsten, die allesamt überwunden werden müßten, bevor sich der Kern insgesamt um 360 Grad drehen läßt. Außerdem lassen sich diese "Schikanen" auch in Achsrichtung vielfach anordnen.

Hierbei wird das eigentliche Schloß, z. B. ein Schubstangenschloß, erst einmal etwas geöffnet, aber noch nicht entriegelt.

Des weiteren ist ein erfindungsgemäßes Stiftzuhaltungsschloß mit mindestens zwei oder vielen Paaren sogenannter Kernstifte versehen, die in Bohrungen des Gehäuses, ebenfalls gegen die Rückstellkraft von Druckfedern, verschieblich angeordnet sind, die die Kernstifte ebenfalls in Richtung auf den Kern belasten. Die im Gehäuse angeordneten Bohrungen fluchten bei gewissen Winkelstellungen des Kerns mit in diesen angeordneten, unter dem gleichen Winkel verlaufenden Bohrungen, wobei sich die Längsachsen der Bohrungen für die Kernstifte auf der Kernlängslinie schneiden. Auf diese Weise ist es möglich, im Querschnitt kreisrunde Kernstifte und auch Gehäusestifte zu verwenden. Durch die in die Flachseiten des Profilschlüssels unter gewissen Winkelstellungen angeordneten Vertiefungen, die verschieden tief ausgestaltet sein können, ist das Bohrbild relativ kompliziert und die Schlüsselkopierbarkeit erschwert.

Damit ein erfindungsgemäßes Stiftzylinderschloß ordnungsgemäß geöffnet werden kann, müssen somit mindestens fünf Bedingungen erfüllt sein.
1. Das Längsprofil des Schlüssels muß in den Schlüsselkanal einführbar sein.
2. Die Kernstifte müssen mit den unter einem gewissen Winkel stehenden Einformungen bzw. Vertiefungen im Schlüsselprofil korrespondieren, damit die kernstifte in den Schlüssel sozusagen seitlich eintauchen können.
3. Die Kernstifte müssen zu den Schlüsseleinschnitten passen, wobei die Kernstifte und die Schlüsseleinschnitte einen so großen Hub erlauben, daß man auch Pilzstifte einsetzen kann.
4. Des weiteren muß der Schlüsselrücken den bzw. die dort vorgesehenen Gehäusestifte in ihre Entriegelungsstellung bringen.
5. Des weiteren muß die Schlüsselspitze beidseitig Einformwinkel- und tiefen aufweisen, die es ermöglichen, daß auch der tiefste Kernstift aus seiner Sperrlage geschoben werden kann.

Wenn diese Bedingungen erfüllt sind, kann man also den Schlüssel in den Schlüsselkanal einführen und den Zylinderkern verdrehen. Nur dann liegt ein original zum Stiftzylinder passender Schlüssel vor. Weicht eine der vorausgesetzten Bedingungen ab, handelt es sich nicht um einen original zum Stiftzylinderschloß passenden Schlüssel.

Ein erfindungsgemäßer Schließzylinder mit Stiftzuhaltungen baut im übrigen gegenüber dem Stand der Technik außerordentlich kompakt, da der Außendurchmesser des Kerns nur etwa 8,5 mm bis 10 mm oder weniger betragen kann, wodurch eine vielfältige Anwendung eines erfindungsgemäßen Schließzylinders auf alle möglichen Abmessungen und Schließzylinderarten möglich ist. Wenn ein unbefugter ohne einen passenden Schlüssel die Gehäusestifte über die Kernstifte gegen die Rückstellkraft der Zuhaltungsfedern bewegen wollte, müßte er eigentlich ein Einbruchswerkzeug in Form eines Blechstreifens benutzen, welches unendlich dünn ist. Dieses unendlich dünne Einbruchswerkzeug müßte in der Lage sein, nicht nur den Konturen des parazentrischen Profils zu folgen, sondern man müßte auch über dieses unendlich dünne Einbruchswerkzeug Torsionskräfte übertragen können, um eine Kernverdrehung zu erzeugen. Dies ist jedoch praktisch unmöglich. In Normalstellung verriegeln die Gehäusestifte den Kern gegenüber dem Gehäuse. Würde man die sich überschneidenden Kernstiftspitzen um einen gewissen Betrag axial verschieben, dann würden zwar die Gehäusestifte aus dem Verriegelungskontakt gebracht werden, aber sobald die Gehäusestifte aus ihren Verriegelungsstellungen bewegt worden sind, würde duch die rückseitigen Enden der Kernstifte eine erneute Verriegelung des Kerns gegenüber dem Gehäuse eintreten und damit ein Drehen des Kern gegenüber dem Gehäuse erneut unmöglich sein. Dies setzt voraus, daß bei den parazentrisch zueinander angeordneten Kernstiften die Spitzen der Kernstifte in geöffnetem Zustand die orthogonal zur Längsachse des Kerns verlaufende Profilachse berühren. Unter parazentrisch wird dabei folgendes verstanden: Bei Schließzylindern, die durch Schlüssel mit Einschnitten betätigt werden, müssen Schlüsselkanal und Schlüsselprofil so gestaltet sein, daß die Profillinie die Profilachse von beiden Seiten mindestens zweimal überlappt oder berührt (parazentrisches Schlüsselprofil), davon jedoch mindestens einmal im Abtastbereich der Kernstifte. Beim erfindungsgemäßen Schloß können sich die Kernstifte, wenn sie einander gegenüberliegend angeordnet sind, allenfalls berühren. Liegen die Kernstifte dagegen in verschiedenen Querschnittsebenen hintereinander, so können sie sich auch überlappen.

In **Patentanspruch 2** ist eine bevorzugte Ausführungsform der Erfindung beschrieben. Bei diese beträgt der Außendurchmesser des Kerns nur 10 mm.

Eine weitere vorteilhafte Ausführungsform ist in **Patentanspruch 3** beschrieben, bei welcher der Außendurchmesser des Gehäuses nur 23 mm ist.

Bei einem Stiftzylinderschloß mit ovalem Gehäuse oder mit einem Gehäuse von rechteckförmiger Grundgestalt mit an den Schmalseiten abgerundeter Ausbildung können die Abmessungen 13 x 24 mm betragen, während auch in diesem Falle der Außendurchmesser des Kerns z. B. nur 10 mm beträgt. Auch ein solches Schloß baut räumlich außerordentlich kompakt. Die Erfindung (Aufgabe und Lösung) läßt sich mit Vorteil auch bei einem Hahnprofilzylinder anwenden (**Patentanspruch 4**).

Bei der Ausführungsform nach **Patentanspruch 5** können zylindrische Gehäusestifte und sogenannte Pilzstifte gemischt angewendet werden.

Wird eine Ausführungsform nach **Patentanspruch 6** verwendet, so sind im Gehäuse auf diametral einander gegenüberliegenden Seiten - paarweise - mehrere weitere Gehäusestifte angeordnet.

Bei der Ausführungsform nach **Patentanspruch 7** schließen die Längsachsen eines Paares von Kernprofilstiften jeweils einen Winkel von 90 Grad miteinander ein, wobei die durch den Schlüsselkanal mittig verlaufende Achse die Winkelhalbierende zu den Längsmittenachsen der Bohrungen der Kernprofilstifte dargestellt.

Eine bevorzugte Ausführungsform ist in **Patentanspruch 8** beschrieben. Bei dieser ist eine vollmechanische Fertigung der Bohrungen für die Gehäusebohrungen gegeben. Dies kann auf Automaten mit hoher Leistung erfolgen, wobei jeweils zwei diametral gegenüberliegende Bohrungen in einem Arbeitsgang durch die Bohrung des Zylinderkerns gebohrt werden können. Eine Seite der für die Gehäusestifte bestimmten Bohrungen wird als Sackbohrung gestaltet, während andere Bohrungen später verschlossen, beispielsweise vernietet werden.

Eine weitere besondere vorteilhafte Ausführungsform ist in **Patentanspruch 9** beschrieben. Bei dieser können alle Bohrungen zunächst hergestellt, anschließend die dafür bestimmten Bohrungen vernietet und das Gehäuse überschliffen und anschließend veredelt werden, während erst danach die Montage der Gehäusestifte und Federn durch die Kernbohrung von innen erfolgt. Von außen ist an einem solchermaßen gefertigten Stiftzylinderschloß die Vielzahl der Bohrungen nicht mehr zu erkennen. Außerdem ist keine Hülse wie beim Stand der Technik erforderlich, die das Gehäuse umgeben müßte, um die Montage durchzuführen, um die Zuhaltungsfedern usw. zusammenzuhalten.

In der Zeichnung ist die Erfindung - teils schematisch - an mehrern Ausführungsbeispielen veranschaulicht. Es zeigen:
- Fig.1: einen Querschnitt durch ein Stiftzylinderschloß gemäß der Erfindung, wobei links von der vertikalen Mittellinie die tiefste Stelle von Kern- und Pilzstiften dargestellt ist, und zwar ohne Schlüssel im Schlüsselkanal, während rechts von dieser Mittellinie die höchste Stelle der Pilz- und Kernstifte, also durch den Schlüssel angehoben, veranschaulicht wurde, wobei der Schlüssel voll dargestellt worden ist, ohne Rücksichtnahme auf die sich in Verriegelung oder außer Verriegelung befindlichen Gehäuse-, Kern- und Kernprofilstifte;
- Fig 2: ein Stiftzylinderschloß mit einem Gehäuse, das an den Schmalseiten eines Rechtecks durch Kreisbogen - ovalartig abgerundet ausgebildet ist, wobei der Schlüssel voll dargestellt worden ist, ohne Rücksichtnahme auf die sich in Verriegelung oder außer Verriegelung befindlichen Gehäuse-, Kern- und Kernprofilstifte;
- Fig 3: einen Querschnitt durch den aus den Figuren 1 und 2 ersichtlichen Zylinderkern, in größerem Maßstab;
- Fig 4: eine ausschnittsweise Darstellung aus einem Stiftzylinderschloß gemäß der Erfindung mit in den Schlüsselkanal eingeführtem Schlüssel und einem Pilzstift;
- Fig 5: eine Darstellung entsprechend Fig. 4, allerdings mit vier Pilzstiften;
- Fig 6: ein Stiftzylinderschloß nach einer "gedanklich" um 180 Grad vorgenommenen Drehung des Kerns im Gehäuse ohne Schlüssel;
- Fig 7: das aus Fig. 5 ersichtliche Schloß in verriegeltem Zustand, also bei aus dem Schlüsselkanal herausgezogenem Schlüssel;
- Fig. 8: einen Querschnitt durch ein Stiftzylinderschloß entsprechend Fig. 1 bei einer weiteren Ausführungsform der Erfindung, wobei der Schlüssel voll dargestellt worden ist, ohne Rücksichtnahme auf die sich in Verriegelung oder außer Verriegelung befindlichen Gehäuse- Kern- und Kernprofilstifte;
- Fig. 9: einen Teillängsschnitt durch ein Stiftzylinderschloß gemäß der Erfindung mit nur einem Pilzstift;
- Fig. 10: eine weitere Ausführungsform, ebenfalls im Längsschnitt mit vier Pilzstiften und einem Zylinderstift;
- Fig. 11 bis 16: verschiedene Querschnitte durch einen Schlüssel und
- Fig. 17: eine Teilseitenansicht zu einem Schlüssel.
- Fig. 18: einen Querschnitt durch ein Hahnprofilzylinder, wobei der Schlüssel voll dargestellt worden ist, ohne Rücksichtnahme auf die sich in Verriegelung oder außer Verriegelung befindlichen Gehäuse-, Kern- und Kernprofilstifte.

Mit dem Bezugszeichen 1 ist ein Gehäuse bezeichnet, das im Querschnitt an sich beliebig sein kann, aber bei den Ausführungsformen nach den Figuren 1 sowie 4 bis 10 an seiner Außenmantelfläche 2 zylindrisch ist, während das Gehäuse 1 bei der Ausführungsform nach Fig. 2 im Querschnitt an seiner Außenmantelfläche 2, und zwar an seinen Schmalseiten, nach Kreisbögen abgerundet ist und dadurch eine Art flachovale Gestaltung aufweist. Vorliegend handelt es sich um eine rechteckförmige Querschnittsform, die an den Schmalseiten durch Kreisbögen abgerundet ist.

In dem Gehäuse 1 ist bei allen Ausführungsformen ein an seiner Außenmantelfläche 3 zylindrischer Kern 4 von nur z. B. 10 mm Außendurchmesser drehbar gelagert. Das Gehäuse 1 und der Kern 4 können aus dem gleichen, oder aber aus unterschiedlichen Materialien, beispielsweise beide aus Messing oder beide aus Stahl, bestehen.

In dem Gehäuse 1 sind mit parallelen Längsachsen 5, 6, 7, 8 und 8a bei den dargestellten Ausführungsformen jeweils fünf Bohrungen 9, 10, 11, 12 und 13 als Sackbohrungen zueinander angeordnet, die mit ihren Längsachsen in der gleichen Querschnittsebene, mithin in Reihe hintereinander liegen. Selbstverständlich kann die Anzahl der Bohrungen 9 bis 13 größer oder kleiner als in der Zeichnung dargestellt sein. In jeder der Bohrungen 9 bis 13 ist je eine Zuhaltungsfeder als Druckfeder 14, 15, 16, 17, 18 angeordnet, die sich einerseits im Tiefsten der zugeordneten Bohrung 9 bis 13 und andererseits gegen einen in der betreffenden Bohrung angeordneten Gehäusestift 19, 20, 21, 22 und 23 abstützt. Die Gehäusestifte 19 bis 23 sind leichtgängig in den zugeordneten Bohrungen 9 bis 13 längsverschieblich angeordnet und an ihren Stirnseite konisch oder angefast verlaufend ausgebildet. Der Gehäusestift 21 ist in Fig. 4 als Pilzstift ausgebildet, während die anderen Gehäusestifte 19, 20, 22 und 23 zylindrisch sind. Bei der Ausführungsform nach Fig. 5 sind die Gehäusestifte 19, 20, 22 und 23 als Pilzstifte ausgebildet, während nur der Gehäusestift 21 ein zylindrischer Gehäusestift ist. Selbstverständlich können auch nur zylindrische Gehäusestifte oder nur Pilzstifte oder eine größere oder kleinere Anzahl von Pilzstiften oder zylindrischen Stiften als Gehäusestifte bei im Rahmen des Erfindungsgedankens (Aufgabe und Lösung) liegenden Ausführungsformen zur Anwendung gelangen.

Koaxial zu den Gehäusestiften 19 bis 23 ist je ein Kernstift 24, 25, 26, 27 oder 28 angeordnet, die als Zylinderstifte mit an ihrer einem Schlüsselkanal 29 für einen Profilflachschlüssel 30 zugekehrten Endabschnitt konisch oder ballig verlaufend angefast sind.

Je ein Paar Stifte, bestehend aus einem Gehäusestift und einem Kernstift, z. B. dem Gehäusestift 23 und dem Kernstift 28, weist beim koaxialen Aufeinanderliegen eine bestimmte Länge, die als "Stiftpaarlänge" L bezeichnet ist, auf. Die Stiftpaarlängen L der anderen Paare von Gehäuse- und Kernstiften sollen gleich der Stiftpaarlänge L des Gehäusestiftes 23 und des Kernstiftes 28 sein.

Deutlich erkennt man aus Fig. 4 die Einschnittstufen 31, 32, 33, 34 und 35 des Schlüssels 30, die mit dem konisch zulaufenden Endabschnitten der Kernstifte 24 bis 28 derart zusammenwirken, daß die Oberkanten der Kernstifte 24 bis 28 in der Trennebene, also in der Ebene der Außenmantelfläche 3 des Kerns 4 abschließen, wenn der Schlüssel 30 in den Schlüsselkanal 29 paßt. In diesem Falle verschiebt der Schlüssel 30 die zueinandergehörigen Paare von Gehäusestiften 19 bis 23 und zugeordneter Kernstifte 24 bis 28 auf die richtige mit dem Schlüsseleinschnitten korrespondierende Höhe gegen die Rückstellkraft der Druckfedern 14 bis 18.

Auf diametral gegenüberliegender Seite zu den Gehäusestiften 19 bis 23 und den Kernstiften 24 bis 28 sind koaxial, mithin gleichachsig in Bohrungen 36, 37, 38, 39 und 40 Gehäusestifte 41, 42, 43, 44 bzw. 45 längsverschieblich gegen die Rückstellkraft von Federn 46, 47, 48, 49 und 50 angeordnet, die sich einenends gegen den betreffenden Gehäusestift 41 bis 45 und anderenends gegen je eine Niet 51, 52, 53, 54 bzw. 55 abstützen. Die Bohrungen 36 bis 40 sind somit ebenfalls in einer Ebene mit Abstand sowie parallel mit ihren Längsachsen zueinander verlaufend angeordnet. Die in den Bohrungen 36 bis 40 befindlichen Gehäusestifte 41 bis 45 sind jeweils gleichlang und an ihren Enden - wie aus Fig. 7 ersichtlich - konisch zulaufend angefast oder ballig ausgebildet und greifen bei abgezogenem Schlüssel in entsprechend zugeordnete Kernbohrungen ein. In einer um 90 Grad zu der aus Fig. 4 ersichtlichen Ebene verlaufenden Ebene sind ebenfalls mit Abstand sowie mit ihren Längsachsen jeweils parallel zueinander verlaufend, paarweise diametral einander gegenüberliegend koaxial zueinander angeordnete Bohrungen vorgesehen, von denen in der aus Fig. 1 ersichtlichen Querschnittsebene lediglich die Bohrungen 56 und 57 zu erkennen sind. Die Bohrung 56 ist durch einen Niet 58 bündig mit der äußeren Mantelfläche 2 verschlossen, während die Bohrung 57 als Sackbohrung ausgebildet ist und in Richtung auf den Kern 4 wie die Bohrung 56 ausmündet. Statt mehrerer solcher Bohrungen 56 und 57, die jeweils koaxial zueinander verlaufen und mit Abstand zueinander angeordnet sind, wie beispielsweise die Bohrungen 36 bis 40, können auch weniger oder mehrere solcher Bohrungen angeordnet sein, beispielsweise auch nur das aus Fig. 1 ersichtliche Bohrungspaar 56 und 57. Bei mehreren Bohrungspaaren sind die Bohrungen jeder Seite parallel zueinander und paarweise koaxial mit den Bohrungen der diametral gegenüberliegenden Reihe angeordnet. In jeder dieser Bohrungen 56 und 57 und ggf. weiterer Bohrungen ist jeweils eine Druckfeder 59 bzw. 60 als Zuhaltungsfeder angeordnet, wobei sich die Feder 59 einerseits gegen den Niet 58 und andererseits gegen einen Gehäusestift 61 unter Vorspannung abstützt, während die Feder 60 sich einerseits im Tiefsten der Sackbohrung 57 und andererseits gegen ein Gehäusestift 62 abstützt und dadurch die Gehäusestifte 61 bzw. 62 in Richtung auf den Kern 4 belasten, derart, daß sie mit ihren Kuppen an der äußeren Mantelfläche 3 anliegen. Der Durchmesser der Bohrungen 56 und 57 und aller möglicherweise weiteren in der gleichen Ebene dahinterliegenden, parallel zueinander verlaufenden Bohrungen mit Gehäusestiften ist gleichgroß wie der Durchmesser der Bohrungen 9 bis 13 bzw. 36 bis 40, die untereinander ebenfalls gleiche Durchmesser aufweisen.

Die durch die jeweiligen Bohrungspaare 56 und 57 verlaufende Längsmittenachse ist mit 63 bezeichnet.

Unter einem Winkel von z. B. 45 Grad sind bei den Ausführungsformen nach Fig. 1 bis 7 und Fig. 18 beiderseits der durch die Bohrungen 9 bis 13 bzw. 36 bis 40 verlaufenden Achse, beispielsweise zur Längsachse 5 auf beiden Seiten dieser Achse 5 oder der anderen Achsen, je eine oder mehrere Bohrungen 64 bzw. 65 angeordnet, deren Längsachsen 66 bzw. 67 mithin einen Winkel von 90 Grad zueinander bilden und sich auf der Kernlängsachse 68 schneiden. In den Bohrungen 64 und 65 und möglicherweise weiterer, in der jeweils gleichen Querschnittsebene parallel und mit Abstand zu jeder der Bohrungen 64 bzw. 65 liegenden weiteren, nicht dargestellten Bohrungen ist jeweils ein Kernprofilstift längsverschieblich angeordnet, wobei in Fig. 1 lediglich die beiden Kernprofilstifte 69, 70 angeordnet sind. Die Bohrungen 64, 65 und die weiteren, nicht dargestellten Bohrungen sind jeweils durch bündig mit der Außenmantelfläche 2 des Gehäuses 1 abschließende hohlgebohrte Niete 71 bzw. 72 verschlossen, gegen die sich je eine Druckfeder 73 und 74 einerends abstützt und mit ihrem anderen Ende gegen den zugeordneten Gehäusestift 96 bzw. 97 auf die Kernprofilstifte 69 bzw. 70 oder gegen die anderen, nicht dargestellten Kernprofilstifte, einwirkt.

Bei den aus den Fig. 1 bis 7 ersichtlichen Ausführungsformen sind auf jeder Seite zwei solcher Bohrungen mit Kernprofilstiften vorgesehen, so daß sich insgesamt vier Paare von Kernprofilstiften ergeben. Es können auch mehrere Paare, z. B. auf jeder Seite vier Kernprofilstifte vorgesehen sein, so daß sich acht Paare ergeben.

Der Schlüssel 30 weist koaxial zu den Bohrungen 64 und 65 und koaxial zu den weiteren, nicht dargestellten Bohrungen auf jeder Seite Vertiefungen bzw. Einformungen in Form von Sackbohrungen auf, von denen in Fig. 4 lediglich die Einformungen 75, 76 und 77 und die Durchdringskurven dargestellt sind, in die die Enden der Kernprofilstifte 69, 70 und folgende einzutauchen vermögen, wenn es sich um den zu dem Stiftzylinderschloß passenden Schlüssel 30 handelt (Fig. 11 bis 17).

Die Ausführung ist in Fig. 2 prinzipiell die gleiche, so daß für Teile gleicher Funktion die gleichen Bezugszeichen verwendet wurden bis auf den Unterschied, daß die Gehäusestifte in Bohrungen 78 bzw. 79 angeordnet sind, deren Längsmittenachse 80 bzw. 81 unter einem spitzen Winkel zu der zentrisch durch das Gehäuse 1 und den Kern 4 verlaufenden Achse 82 angeordnet ist, die gleichzeitig mit einer durch die Bohrungen für Gehäusestifte und Kernstifte verlaufenden Achse, beispielsweise 82, jeweils einen spitzen Winkel einschließen. Die Bohrungen 78 und 79 sind nach außen hin durch Niete 83 bzw. 84 verschlossen. In den Bohrungen 78 und 79 und möglicherweise weiterer, parallel und mit Abstand zu diesen Bohrungen 78, 79 sowie in jeweils der gleichen Ebene dahinter verlaufenden Bohrungen sind jeweils im unteren Bohrungsabschnitt Druckfedern wie die Federn 73 und 74 der Fig. 1 angeordnet, die sich an ihrem einen Ende gegen den zugeordneten hohlgebohrten Gehäusestift und mit ihrem anderen Ende gegen die Wandung des Sackloches abstützen. Die Längsachsen eines Paares von Kernprofilstiften schneiden sich wiederum auf der Achse 82 des Kerns, was auch für die Längsachsen 80 bzw. 81 gilt. Dadurch können bei allen Ausführungeformen stets im Querschnitt zylindrische Gehäusestifte bzw. Kernprofilstifte verwendet werden.

Während bei dem aus Fig. 1 ersichtlichen Stiftzylinderschloß links von der vertikalen Mittellinie 5 die tiefste Stelle der Kern- und Pilzstifte dargestellt ist, und zwar ohne in den Schlüsselkanal 29 eingeschobenem Schlüssel 30, ist rechts von dieser Mittellinie 5 die höchste Stelle der Pilz- und Kernstifte, durch den Schlüssel 30 angehoben, veranschaulicht.

Die Ausführungsformen nach den Figuren werden z. B. für Behältnisse, die Wertsachen enthalten können, verwendet. Links von der Mittellinie 82 (Fig. 2) ist das Schloß verriegelt, während rechts davon die Darstellung der Teile veranschaulicht ist, wenn ein Schlüssel 30 sich sozusagen während des Einschubvorganges im Schlüsselkanal 29 befindet. Es handelt sich somit um eine Art "Momentaufnahme", wenn der Schlüssel 30 mit seinem höchsten Punkt einen bestimmten Pilz- und/oder Kernstift und Gehäusestift nach oben verschoben hat. Die Teile bewegen sich nach Passieren des höchsten Punktes durch den Schlüssel 30 dann in ihre zu den Schlüsseleinschnittstufen 31 bis 35 passenden Ausgangslagen unter dem Einfluß der Zuhaltungsfedern 14 bis 18 zurück.

Deutlich erkennt man im übrigen aus Fig. 3, daß sich die Längsmittenachsen aller Bohrungen, also die Bohrungen für die Kernstifte und die beiden unter 45 Grad zueinander stehenden Kernprofilstifte auf der Längsachse des Kerns scheinbar im Punkt 68 schneiden.

Bei der Ausführungsform gemäß Fig. 5 ist ein Schlüssel 30 in den Schlüsselkanal 29 eingeführt worden. Man erkennt durch Vergleich mit Fig. 4, daß es sich um eine andere Permutation handelt, so daß man in Fig. 5 vier Pilzstifte 19, 20, 22 und 23 und bei Fig. 4 nur einen Pilzstift 21 integrieren kann. Pilzstifte werden nur dann eingebaut, wenn das Verhältnis Stiftlänge zur Hubmöglichkeit im Gehäuse 1 und Schlüsseleinschnitttiefen eine Stiftlänge ergibt, die die Herstellung einer Nute im Gehäusestift und ein Verkanten des Gehäusestiftes in der Bohrung ermöglicht.

Aus Fig. 7 ist zu ersehen, daß das Stiftzylinderschloß bei aus dem Schließkanal 29 herausgezogenem Schlüssel 30 verriegelt ist. Selbstverständlich werden in dieser Position die Kernstifte 24 bis 28 und die Gehäusestifte 19 bis 23 durch die Zuhaltungsfeder 14 bis 18 maximal nach unten, in der Zeichnungsebene gesehen) verschoben und greifen in die zugeordneten Bohrungen ein. Dasselbe geschieht von unten her mit den Gehäusestiften 41 bis 45. Man erkennt aus Fig. 6, daß man, wenn man die Kernposition gemäß Fig. 7 gedanklich um 180 Grad ohne Schlüssel 30 verdrehen würde, die Stiftpaarlängen L sich in L₁ verändern, weil ein kurzer Gehäusestift durch einen langen ersetzt wird und umgekehrt. Die Stiftpaarlänge L ist so bemessen, daß der Hub der Stifte, um in die Trennebene zu gelangen nicht mehr möglich ist, wodurch eine weitere Kerndrehung verhindert wird. Es wäre dann selbst ein passender Schlüssel bei um 180 Grad gedrehter Kernstellung nicht mehr in den Schlüsselkanal 29 einschiebbar.

In Fig. 6 ist der Kern 4 um 180 Grad ohne einen Schlüssel 30, also sozusagen in "Gedanken" gedreht worden. Man erkennt hieraus, daß beispielsweise der Kernstift 28, der zu dem Gehäusestift 23 gehört, bei einer solchen Drehung von 180 Grad auf einen Kernstift 45 trifft, der eine andere Stiftpaarlänge L ergibt als in Fig. 1. Die Stiftpaarlänge L hat sich hierbei in L₁ geändert. Wenn jetzt in den Schlüsselkanal 29 der passende Schlüssel 30 eingesteckt werden würde, so müßte dieser in der Lage sein, mit der höchsten Schlüsslschafthöhe den Hub aller Kernstifte 24 bis 28 zu vollziehen. Dann könnten aber einige Stiftpaare wegen der zu großen Stiftpaarlänge den erforderlichen Hub nicht mehr ausführen, sondern würden die zugehörigen Zuhaltungsfedern auf Block fahren, d. h. der Schlüssel 30 ließe sich überhaupt nicht in den Schlüsselkanal 30 einführen.

Wenn mittels eines nicht passenden Schlüssels 30 zufällig Kernstifte und Gehäusestifte dennoch zu einer ungewollten Öffnung verschoben werden sollten, so würde der Zylinderkern nach einer gewissen Winkeldrehung durch die Gehäusestifte verriegelt werden und der Schlüssel ließe sich nicht mehr abziehen und der Kern wäre blockiert.

Es ist somit nicht mehr ohne weiteres möglich, die Kernstifte 24 bis 28 zu verschieben, um danach den Kern 4 zu verdrehen. Nach einer gewissen Winkeldrehung des Kerns 4 würden nämlich dann die Gehäusestifte 61, 62 oder andere Gehäusestifte oder Gehäusestiftpaare in die zugeordneten Bohrungen einrasten und den Kern 4 erneut gegen eine Drehung sperren. Der Einbrecher müßte dann erst erneut diese Gehäusestifte 61, 62 und andere überwinden. Sollte er das abermals schaffen, würden abermals Gehäusestifte wie in Fig. 1, unten, einrasten. Das erfindungsgemäße Schloß wäre nach verschiedenen Winkeldrehungen immer wieder erneut verrastet, wobei der Einbrecher kaum die Möglichkeit hätte, zahlreiche unter verschiedenen Winkeln angeordnete Gehäuse- und Kernstifte bzw. Kernprofilstifte gleichzeitig gegen die Rückstellkraft von Zuhaltungsfedern aus den Verriegelungsstellungen mit dem Kern 4 zu bringen.

In Fig. 6 sind insgesamt vier Bohrungen je Schlüsselflachseite für Kernprofilstifte vorgesehen. Diese Bohrungen für Kernprofilstifte ermöglichen ein seitliches zum Schlüsselrücken gerichtetes "Wegtauchen" der Kernprofilstifte 69, 70 und weiterer Kernprofilstifte. In Fig. 3 sind diese unter 45 Grad zur horizontalen Längsmittenachse angeordnet. In Längsrichtung des Schlüssels 30 bzw. des Schlüsselkanals 29 können - wie erwähnt - mehrere einander diametral gegenüberliegende Paare von Kernprofilstiften vorgesehen werden.

Wenn der Schlüssel 30 also in den Schlüsselkanal 29 eingeschoben wird, dann verschiebt er nicht nur die Kernstifte 24 bis 28 und etwaige Pilzstifte und die unteren Gehäusestifte gegen die Rückstellkraft der Zuhaltungsfedern im Gehäuse 1, sondern er drückt auch seitlich sozusagen gegen die Stirnflächen der Kernprofilstifte 69, 70 und folgende und hierüber die zugehörigen Gehäusestifte gegen die Rückstellkraft der Zuhaltungsfedern seitlich und nach unten, d. h. in Richtung des Schlüsselkerns weg, bis die Kernprofilstifte 69, 70 und folgende sozusagen in den Schlüssel 30 seitlich einzutauchen vermögen und die Zuordnung von Einschnitten und Einsenkungen im Schlüssel mit den jeweiligen Kern- bzw. Kernprofilstiften übereinstimmt, damit an allen Stellen des Kernumfanges die Trennebene die genaue Kerndurchmesserlage erreicht. Erst wenn diese Bedingungen allesamt erfüllt sind, läßt sich der Schlüssel 30 und damit der Kern 4 im Zylinder 1 drehen.

Die Anzahl der durch die Einschnitte 31 und 35 im Schlüssel 30 gegebenen Permutationen erhöht sich durch seitlich angeordnete Kernprofilstifte 69, 70 und folgende um ein erhebliches Maß, je Schlüsselprofil bzw. Kernprofil.

Die Fig. 8 unterscheidet sich von Fig. 1 dadurch, daß bei dieser in der dargestellten Querschnittsebene auf diametral einander gegenüberliegenden Seiten nicht nur zwei der weiteren Gehäusestifte 61 und 62 sozusagen als Schikanen angeordnet sind, sondern zwei weitere Paare Gehäusestifte vorgesehen, die jeweils in Bohrungen 87 bzw. 88 geführt werden und gegen die Rückstellkraft von lediglich durch strichpunktierte Linien angedeuteten Zuhaltungsfedern gegen den Kern beaufschlagt sind. Selbstverständlich können in axialer Längsrichtung des Kernes 4 und des Gehäuses 1 - nebeneinander - wie aus Fig. 8 ersichtlich, Gehäusestifte, Kernstifte, weitere Gehäusestifte als Schikanen und Kernprofilstifte, jeweils paarweise und in gleichen Winkelabständen wie aus Fig. 8 ersichtlich, angeordnet sein.

Die Figuren 9 und 10 lassen außerdem erkennen, daß der Schlüssel 30 an seiner Vorderkante mit Einformungen 89 versehen ist. Auf der nicht sichtbaren Schlüsselseite kann eine ebensolche Einformung vorgesehen sein. Die Einformungen des Schlüssels drücken gegen die seitliche Mantelflächen (ballig oder kegelig) der Kernprofilstifte und drängen diese gegen die Rückstellkraft der Zuhaltungsfedern seitlich unter einem spitzen Winkel weg, bis diese in die zugeordneten Vertiefungen des Schlüssels einzutauchen vermögen und sich dann der Kern 4 drehen läßt.

Außerdem erkennt man aus Fig. 9 auf der einen Seite Einformungen 90 und 91, während in gestrichelten Linien, also auf der anderen Seite eine Einformung 92 vorgesehen ist.

Bei dem aus Fig. 10 ersichtlichen Schlüssel 30 sind Einformungen 93 und 94 sichtbar, während eine Einformung 95 auf der anderen Schlüsselseite angeordnet und demgemäß aus Fig. 10 unsichtbar ist. Es sind somit auch Ausführungsformen denkbar, bei denen von den verschiedenen Schlüsselseiten in unterschiedlichen Querschnittsebenen jeweils nur ein Kernprofilstift vorgesehen ist.

Die aus Fig. 11 bis 16 ersichtlichen Figuren lassen erkennen, daß die seitlichen Einformungen, z. B. 75, 76, 77, 90, 91, 92, 93, 94 und 95 in verschiedenen Höhenlagen und an unterschiedlichen Winkeln des Schlüssels angreifen können, so daß es für einen Einbrecher praktisch unmöglich ist, ein solches Schloß mit nicht passendem Schlüssel ohne Gewaltanwendung zu öffnen.

Aus Fig. 18 ist ein Hahnprofil zu erkennen. Für Teile gleicher Funktion wurden die gleichen Bezugszeichen verwendet. Die Funktion ist so wie die im Zusammenhang mit den vorstehenden Ausführungsformen beschrieben.

Aus Fig. 3 ist deutlich ein sogenanntes, in der Beschreibungseinleitung näher definiertes "parazentrisches" Profil zu erkennen. Auf der inneren Seite überlappen sich die Spitzen der Kernprofilstifte und erlauben dadurch die Sperrstellung der Gehäusestifte, während auf der äußeren Seite sich die Spitzen auf der orthogonal zur Längsachse des Kerns 4 stehenden Profilachse 5 oder anderer Achsen in anderen Ebenen berühren. In dieser Grundposition drücken die Kernprofilstifte die Gehäusestifte so weit zurück, daß die Gehäusestifte den Kern 4 entriegeln und dieser gedreht werden kann. Würde man in dieser Position z. B. zwischen die Spitzen der Kernprofilstifte mit einem Einbruchswerkzeug eingreifen, so würden die Kernprofilstifte weiter axial verschoben werden und dann in Sperrstellung geschoben werden, also erneut den Kern 4 gegenüber dem Gehäuse 1 verriegeln.

Die in der Zusammenfassung, in den Patentansprüchen und in der Beschreibung beschriebenen und aus der Zeichnung ersichtlichen Merkmale können sowohl einzeln als auch in beliebigen Kombinationen für die Verwirklichung der Erfindung wesentlich sein.

## Patentansprüche

1. Schließzylinder mit Stiftzuhaltungen mit einem Zylindergehäuse (1), in dem ein im Querschnitt kreisrunder Kern (4) mit Längsrippenprofil im Schlüsselkanal (29) für einen Längsrippenprofilflachschlüssel (30) mit an der Schmalseite vorgesehene Einschnitte (31, 32, 33, 34, 35) drehbar gelagert ist, und mit in Kernlängsachsrichtung hintereinander liegenden jeweils aus einem Gehäusestift (19, 20, 21, 22, 23) und einem Kernstift (24, 25, 26, 27, 28) bestehenden Stiftpaaren, wobei die Gehäusestifte (19, 20, 21, 22, 23) federbelastet sind, und wobei die Paare von Kern- und Gehäusestiften (zum Beispiel 19, 24) von der Schlüsselschmalseite steuerbar sind, und darüber hinaus mit wenigstens einer radial angeordneten schlüsselbreitseitig gesteuerten Zuhaltung, die im Winkel zu den von der Schlüsselschmalseite gesteuerten Stiften angeordnet ist und die aus einem Kernstift (zum Beispiel 24) und einem Gehäusestift (zum Beispiel 19) mit Federelement (z. B. 14) besteht, wobei der Längsrippenprofilflachschlüsselrücken an der Kernmantelfläche tangiert und wobei der Zylinderkern (4) nach einem unbefugtem Schlüsselzuhaltungsabgleich und einer Anfangsdrehung automatisch durch Gehäusestifteingriff in eine unzureichend überbrückte Kernbohrung blockierbar ist, **dadurch gekennzeichnet**, daß
a) auf beiden Breitseiten der Längsrippenprofilflachschlüsselseiten in axialer Richtung versetzt zu den Schlüsseleinschnitten (31, 32, 33, 34, 35) je mindestens eine Schlüsselvertiefung (75, 76, 77, 90, 91, 92, 93, 94, 95) vorgesehen ist, die aus Kernstift (69, 70) und Gehäusestift (96, 97) bestehende federbelastete Zuhaltungen steuert, wobei die Kernstifte (69, 70) unter einem spitzen Winkel (α) zur Schlüsselbreitseite in gegenüberliegende Vertiefungen (75, 76, 77, 90, 91, 92, 93, 94, 95) der Schlüsselbreitseite eintauchen;
b) dem Schlüsselrücken des Längsrippenprofilflachschlüssels (30) mindestens ein federbelasteter Gehäusestift (41 bis 45) zugeordnet ist, der bei abgezogenem Flachprofilschlüssel (30) in eine korrespondierende Sackbohrung des Kerns (4) eintaucht und durch den Profilflachschlüsselrücken ken in Entriegelungsstellung zurückdrängbar ist und der gegenüberliegend und koaxial zu den jeweiligen von der Schlüsselschmalseite verlagerbaren Gehäusestiften (19 bis 23) angeordnet ist;
c) und der Durchmesser der Bohrung (36 bis 40) für die mit dem Schlüsselrücken zusammenwirkenden Gehäusestifte (41 bis 45) dem Durchmesser der Bohrung für die schlüsselschmalseitig gesteuerten Kernstifte (24 bis 28) entspricht;
d) die Längsverschiebung der geneigt angeordneten Kernstifte (69, 70) durch je eine Anschlagschulter (98) begrenzt ist.

2. Schließzylinder nach Anspruch 1, **dadurch gekennzeichnet**, daß der Außendurchmesser des Kerns (4) nicht mehr als 10 mm beträgt.

3. Schließzylinder nach Anspruch 1 und/oder 2, **dadurch gekennzeichnet**, daß der Außendurchmesser des Gehäuses (1) 23 mm beträgt.

4. Schließzylinder nach Anspruch 1 oder einem der folgenden, **dadurch gekennzeichnet,** daß bei ovalem Gehäuse oder bei Gehäuse von im Querschnitt rechteckförmiger oder quadratischer Grundgestalt mit kreisbogenförmigen Abrundungen an den Schmalseiten die Abmessung 13 x 24 mm beträgt, während der Kern einen Außendurchmesser von 10 mm aufweist.

5. Schließzylinder nach Anspruch 1 oder einem der folgenden, **dadurch gekennzeichnet,** daß zylindrische Gehäusestifte (19) und Pilzstifte (21) jeweils allein oder in unterschiedlichen Anzahlen gemischt in ein und demselben Stiftzylinderschloß angeordnet sind.

6. Schließzylinder nach einem oder mehreren der vorhergehenden Ansprüche, **dadurch gekennzeichnet,** daß im Gehäuse (1) auf gegenüberliegenden Seiten in verschiedenen Ebenen und/oder in mehrere Reihen hinter- bzw. nebeneinander - jeweils paarweise - weitere Gehäusestifte (z. B. 61, 62) angeordnet sind.

7. Schließzylinder nach einem oder mehreren der vorhergehenden Ansprüche, **dadurch gekennzeichnet,** daß die Längsachsen (66, 67) eines Paares zusammengehöriger Kernprofilstifte (z. B. 69, 70) einen Winkel von 90 Grad miteinander einschließen.

8. Schließzylinder nach einem oder mehreren der vorhergehenden Ansprüche, **dadurch gekennzeichnet,** daß jeweils zwei diametral gegenüberliegenden Bohrungen für Gehäusestifte durch eine durch die Kernbohrung verlaufende Bohrung gebildet sind und jeweils eine Bohrung eines solchen Bohrungspaares nach außen hin, z. B. durch einen Niet oder hohlgebohrten Niet, verschlossen ausgebildet ist, während die andere, zugehörige Bohrung eine Sackbohrung ist.

9. Schließzylinder nach einem oder mehreren der vorhergehenden Ansprüche, **dadurch gekennzeichnet,** daß alle im Gehäuse (1) erforderlichen Bohrungen zuerst gebohrt, dann ggf. einige Bohrungen vernietet, anschließend das Gehäuse (1) geschliffen und veredelt wird, woraufhin durch die nur 10 mm große Kernbohrung von innen her alle Federn (z14, 15, 16, 17, 18), Gehäusestifte, (z. B. 19, 20, 21, 22, 23) Kernstifte (z. B. 24, 25, 26, 27, 28), Kernprofilstifte (69, 70) und der Kern (4) montierbar sind.

## Claims

1. Cylinder lock provided with tumbler pins and a cylindrical housing in which is pivotally run a core being circular in cross section and having a longitudinal rib profile in a key channel (24) for a longitudinal rib profile flat key which is equipped with recesses (31, 32, 33, 34, 35) at the small face and with pin paires lying close on one another in core longitudinal axial direction and consisting each of a housing pin (19, 20, 21, 22, 23) and a core pin (24, 25, 26, 27, 28), whereby said housing pins (19, 20, 21, 22, 23) are spring-loaded, and whereby said pairs consisting of core and housing pins (e.g. 19, 24) are controllable from said key small face, and across that is provided at least with a tumbler radially arranged and controllable from said key breadth face and which is provided at an angle to said pins controllable from said key small face and which consists of a core pin (e.g. 24) and of a housing pin (e.g. 19) equipped with a spring element (e.g. 14), whereby said longitudinal rib profile flat key ridge touches said core casing face and whereby said cylindrical core (4) is automatically blocked in an insufficiently bridged core boring after an unauthorized key tumbler alignment and an initial rotation, characterized in that
a) at least a key groove (75, 76, 77, 90, 91, 92, 93, 94, 95), which controlls spring-loaded tumblers consisting of a core pin (69, 70) and a housing pin (96, 97) is provided each on both said key breadth sides of said longitudinal rib profile flat key sides displaced in axial direction to said key recesses (31, 32, 33, 34, 35), whereby said core pins (69, 70) plunge under an acute angle (α) to said key breadth face into said opposite grooves (75, 76, 77, 90, 91, 92, 93, 94, 95) of said key breadth face;
b) at least a spring-loaded housing pin (41 to 45) is allocated to said key ridge of said longitudinal rib profile flat key (30), whereby said housing pin (41 to 45) plunges into a corresponding pocket bore hole at a drawn-off profile flat key (30) and which is driven back into an unlocked position by said profile flat key ridge and which is arranged to each of said housing pins (19 to 23) displaceable from said key small face in an opposing and coaxial manner;
c) and the diameter of said bore hole (36 to 40) for said housing pins (41 to 45) cooperating with said key ridges corresponds to said diameter of said bore hole for said core pins (24 to 28) controllable from said key small face;
d) said longitudinal displacement of said core pins (69, 70) arranged in an inclined manner is limited each by a stop shoulder (98).

2. Cylinder lock according to claim 1, characterized in that said outside diameter of said core (4) is not more than 10 mm.

3. Cylinder lock according to claim 1 and/or 2, characterized in that said outside diameter of said housing (1) amounts to 23 mm.

4. Cylinder lock according to claim 1 or to one of the following claims, characterized in that the dimension amounts to 13 x 24 mm for an oval housing or a housing of rectangular or square basic shape in cross section having circular arc rounding-offs at said small sides, where-as said core has an outside diameter of 10 mm.

5. Cylinder lock according to claim 1 or to one of the following claims, characterized in that cylindrical housing pins (19) and mushroom pins (21) are arranged each alone or mixed in different numbers in one and the same pin cylinder lock.

6. Cylinder lock according to one or more of said preceding claims, characterized in that further housing pins (e.g. 61, 62) are arranged in said housing (1) on opposite sides in different planes and/or in several rows in tandem resp. side by side.

7. Cylinder lock according to one or more of said preceding claims, characterized in that said longitudinal axes (66, 67) of one pair of matching core profile pins (e.g. 69, 70) enclose an angle of 90 degrees with each other.

8. Cylinder lock according to one or more of said preceding claims, characterized in that two diametrical opposing bore holes for housing pins are formed each by a bore hole running through said core bore hole and that one bore hole of such bore hole pair is each formed in a locked manner towards the outside, for instance by a rivet or a rivet with a bored hole, where-as the other matching bore hole is a pocket bore hole.

9. Cylinder lock according to one or more of the preceding claims, characterized in that all bore holes required in said housing (1) first are bored, then, if required, some bore holes are riveted, thereupon, the housing will be grinded and finished, subsequently, all springs (e.g. 14, 15, 16, 17, 18), housing pins (e.g. 19, 20, 21, 22, 23), core pins (e.g. 24, 25, 26, 27, 28), core profile pins (69, 70) and said core (4) are montable from inside by said core bore hole having a diameter of only 20 mm.

## Revendications

1. Serrure cylindrique à goupilles sous boîtier cylindrique (1) dans lequelle s'appuie tout en pouvant tourner une âme (4) de section circulaire à nervures longitudinales profilées dans la canalisation (29) pour clé plate (30) à nervures longitudinales profilées et à entailles (31, 32, 33, 34, 35) prévues du côté de la tranche, et à paires de goupilles composées chacunes d'une goupille de boîtier (19, 20, 21, 22, 23) et d'une goupille d'âme (24, 25, 26, 27, 28), les goupilles de boîtier (19, 20, 21, 22, 23) subissant la contrainte d'un ressort et les paires de goupilles d'âme et de boîtier (19 et 24 par exemple) étant pilotables par la tranche de la clé, et présentant en outre au moins un verrouillage disposé radialement et piloté par le côté large de la clé, disposé en angle par rapport aux goupilles pilotées par la tranche de la clé et qui se compose d'une goupille d'âme (24 par exemple) et d'une goupille de boîtier (14 par exemple), le dos plat du profil nervuré de la clé touchant la surface de l'enveloppe de l'âme et l'âme (4) du cylindre, après une tentative non autorisée d'égalisation avec la clé et après un commencement de rotation, étant bloquable automatiquement par engrènement de goupille de boîtier dans un alésage de l'âme insuffisamment ponté, **caractérisé en ce que**
a) des deux côtés larges à nervures profilées de la clé plate, dans le sens axial et en décalage par rapport aux entailles de la clé (31, 32, 33, 34, 35), au moins une cavité de clé (75, 76, 77, 90, 91, 92, 93, 94, 95) est prévue qui pilote les verrouillages sous contrainte ressort composés de goupilles d'âme (69, 70) et de goupilles de boîtier (96, 97), les goupilles d'âme (69, 70) plongeant selon un angle aigu (α) par rapport au côté large de la clé dans les cavités, situées en face, (75, 76, 77, 90, 91, 92, 93, 94, 95) du côté large de la clé;
b) au dos de la clé plate (30) à nervures profilées est affecté au moins une goupille de boîtier (41 à 45) sous contrainte ressort, laquelle goupille plonge dans un alésage borgne correspondant de l'âme (4) lorsque la clé plate profilée est retirée, et peut être ramenée en position de déverrouillage par le dos de la clé plate profilée, et est disposée en face des goupilles de boîtier (19 à 23) et coaxialement à celles-ci (19, 23) déplaçables par la tranche de la clé;
c) le diamètre de l'alésage (36 à 40) recevant les goupilles de boîtier (41 à 45) fonctionnant avec le dos de la clé correspond au diamètre de l'alésage recevant les goupilles d'âme (24 à 28) commandées par la tranche de la clé;
d) Le décalage longitudinal des goupilles d'âme (69, 70) inclinées est limité pour chacune par un épaulementbutée (98).

2. Serrure cylindrique à goupilles selon revendication 1, **caractérisée en ce que** le diamètre extérieur de l'âme (4) ne fait pas plus de 10 mm.

3. Serrure cylindrique à goupilles selon revendication 1 et/ou 2, **caractérisée en ce que** le diamètre extérieur du boîtier (1) fait 23 mm.

4. Serrure cylindrique à goupilles selon revendication 1 ou l'une des revendications suivantes, **caractérisée en ce que** sur le boîtier oval ou sur le boîtier de section fondamentalement rectangulaire ou carrée à arrondissements circulaires sur les côtés courts la dimension est de 13 x 24 mm, tandis que l'âme présente un diamètre extérieur de 10 mm.

5. Serrure cylindrique à goupilles selon revendication 1 ou l'une des revendications suivantes, **caractérisée en ce que** les goupilles de boîtier cylindriques (19) et les goupilles-champignons (21) sont disposées soit seules soit mélangées en nombre quelconque dans une seule et même serrure cylindrique à goupilles.

6. Serrure cylindrique à goupilles selon une ou plusieurs des revendications précédentes, **caractérisée en ce que** dans le boîtier (1) d'autres goupilles de boîtier (par ex. 61, 62) sont disposées chaque fois par paires sur des côtés se faisant face, à différents niveaux et/ou en plusieurs rangées les unes derrière les autres ou à côté des autres.

7. Serrure cylindrique à goupilles selon une ou plusieurs des revendications précédentes, **caractérisée en ce que** les axes longitudinaux (66, 67) d'une paire de goupilles profilées d'âme allant ensemble (par ex. 69, 70) forment un angle de 90° l'un avec l'autre.

8. Serrure cylindrique à goupilles selon une ou plusieurs des revendications précédentes, **caractérisée en ce que** deux alésages diamétralement opposés pour goupilles de boîtier sont formés par un alésage traversant l'alésage d'âme et qu'un alésage d'une telle paire d'alésages est de configuration fermée par rapport à l'extérieur par ex. par un rivet ou un rivet alésé creux, tandis que l'autre alésage de la paire est un alésage borgne.

9. Serrure cylindrique à goupilles selon une ou plusieurs des revendications précédentes, **caractérisé en ce que** tous les alésages nécessaires dans le boîtier (1) sont d'abord percés, et qu'ensuite quelques alésages sont le cas échéant rivetés, qu'ensuite le boîtier (1) est rectifié et superficiellement ennobli, tous les ressorts (z14, 15, 16, 17, 18) les goupilles de boîtier (par ex. 19, 20, 21, 22, 23), les goupilles profilées d'âme (69, 70) et l'âme (4) étant ensuite montables par l'intérieur par l'alésage d'âme ne faisant que 10 mm.
